# DEMANDE DE BREVET EUROPEEN

(11) **EP 0 564 336 A1**
(43) Date de publication de la demande: **06.10.1993**
(21) Numéro de dépôt: 93400788.1
(22) Date de dépôt: 26.03.1993
(51) Int. Cl.: H01R 4/24, H01R 9/24, H02G 3/26

(54) **Procédé et dispositif de terminaison de câbles électriques installés dans un immeuble pour connexion ultérieures**

(30) Priorité: 30.03.1992 FR 9203810
(71) Demandeur: INTERCO, F-84954 Cavaillon (FR)
(72) Inventeur: Laloum, Laurent, F-84000 Avignon (FR); Lecomte, Didier, F-84300 Cavaillon (FR)
(74) Mandataire: Buffiere, Michelle

(57) **Abrégé**

Le procédé de terminaison de câbles électriques (2) permet, lors de la mise en place de la structure électrique d'un immeuble, de préparer la connexion définitive de chaque câble (2) par n'importe quel opérateur. On utilise des moyens de terminaison standardisés de câbles pour stocker provisoirement les extrémités des câbles.

Le dispositif comprend principalement un bloc (1) à l'intérieur duquel est insérée, pour chaque câble (2), une pièce de blocage (3) possédant une languette flexible (5). L'introduction d'un câble (2) dans son logement (7) est définitive grâce au blocage effectué par la languette (5). La connexion définitive se fait au moyen d'un trou de connexion (8) traversant le logement (7). Il est ainsi possible de préparer la connexion de nombreux câbles avec de nombreux appareils électriques à alimenter.

## Description

### DOMAINE DE L'INVENTION

L'invention concerne le domaine du bâtiment et notamment la pose des câbles électriques destinés à transmettre des données (vidéo, informatique, téléphonique, ... ) pour les différents appareils à installer dans les bâtiments. L'utilisation d'un tel dispositif se fait lors de la pose des câbles électriques dans le bâtiment.

### ART ANTERIEUR ET PROBLEME POSE

Lors de la construction d'immeubles, il est indispensable d'installer à l'intérieur des murs, plafonds et planchers, l'infrastructure électrique nécessaire à l'alimentation en énergie électrique et au transfert de données de tous les appareils devant être installés à l'intérieur de l'immeuble. De cette manière, un grand nombre de câbles de différentes tailles sont introduits dans des conduites elles-mêmes coulées à l'intérieur de la structure de l'immeuble. Néanmoins, il est nécessaire de prévoir un accès ultérieur, commode et non sophistiqué à ces différents câbles électriques lors du branchement des différentes installations à alimenter. Ainsi, ces fils et câbles électriques dépassent des différentes gaines et conduites de quelques dizaines de centimètres. Lors de l'installation ultérieure des appareils dans ces locaux, ces câbles sont reliés à des connexions fixes dans les murs, telles que des prises murales ou des panneaux de connexion. Ces endroits définitifs sont choisis en fonction de la configuration intérieure des locaux et des différents appareils qui doivent y être installés.

Il est ainsi connu d'utiliser des panneaux, de préférence muraux, dans lequel est introduite l'extrémité des câbles électriques plus ou moins dénudés sur une longueur minimale d'environ 50 mm. Ceci implique une perte d'efficacité de protection vis-à-vis des radiofréquences. La connexion à l'arrière d'un tel panneau se fait souvent sur une barrette de contacts à dénuder. Elle se réalise fil par fil au moyen d'un outil spécial.

Concernant les prises murales, la connexion est réalisée après une préparation de l'extrémité du câble. La mise en place de chaque fil dans son logement doit être alors effectuée, ainsi qu'un sertissage, soit fil par fil, soit globalement. Ceci constitue une méthode longue pour le câblage final. De plus, l'utilisation et la définition d'une prise murale peut n'être définie qu'au dernier moment, lorque l'on connaît les besoins en communication électrique du local à aménager. Ceci soulève un problème de délai entre le choix du câble et de sa connexion dans un immeuble et la fin des travaux. De plus, on éprouve le besoin de réduire les temps finaux d'installations, c'est-à-dire lors de l'aménagement des locaux malgré le fait qu'on ne connaisse pas cet aménagement lors de la construction de l'immeuble.

Le but de l'invention est de remédier à ces inconvénients en proposant une conception différente de la connexion des câbles électriques de l'immeuble vers les installations à alimenter dans cet immeuble.

### RESUME DE L'INVENTION

A cet effet, le premier objet principal est un procédé d'installation de câbles électriques dans un immeuble pendant la construction de cet immeuble. Selon l'invention, en vue de permettre la connexion ultérieure des câbles aux appareils qu'ils doivent alimenter une fois que la construction de l'immeuble est terminée, il consiste à utiliser des moyens de terminaison standardisés de câbles à l'extrémité de chacun de ces câbles, pour stocker provisoirement ces extrémités de câbles de façon déterminée et identifiable et permettre la connexion ultérieure de chacun des câbles à diverses installations, prises ou connexions standardisées de façon correspondante aux moyens de terminaison.

Le deuxième objet principal de l'invention est un dispositif de terminaison de câbles électriques installés dans un immeuble et destinés à être connectés ultérieurement à différents appareils à alimenter. Il comprend principalement :
- un bloc comportant au moins une cavité traversée par un logement débouchant pour un fil, ce logement étant lui-même traversé par un logement de connexion ; et
- un moyen de blocage se logeant dans la cavité et bloquant le fil correspondant à l'intérieur du dispositif.

La principale réalisation du dispositif selon l'invention prévoit que les moyens de blocage sont constitués d'une pièce de blocage à une patte flexible et oblique, orientée vers l'intérieur du logement et dont l'extrémité aboutit dans le volume de la cavité occcupée par le logement du fil, pour pouvoir faire pression sur ce dernier et le maintenir en place afin d'empêcher toute opération de retrait du fil.

De préférence, le bloc et la pièce de blocage sont en matière plastique.

Dans une application préférentielle, un circuit imprimé peut être fixé au bloc au moyen de tétons fendus.

Dans ce cas, il est préférable d'insérer un support intermédiaire entre le bloc et le circuit imprimé.

Il est également intéressant de disposer d'un boîtier à l'intérieur duquel peuvent être insérés un ou plusieurs ensembles composés par le bloc et ses pièces de blocage.

Le tout peut être supporté par un panneau pouvant recevoir au moins un boîtier.

Le boîtier peut comprendre une embase recevant ce dernier et le transformer en prise murale.

### LISTE DES FIGURES

L'invention et ses différentes caractéristiques techniques seront mieux comprises à la lecture de la description suivante, accompagnée de deux figures représentant respectivement :
- figure 1, le dispositif selon l'invention dans sa réalisation la plus simple ; et
- figure 2, en coupe, la réalisation de l'invention sur un panneau, en connexion avec un circuit imprimé.

### DESCRIPTION DETAILLEE D'UNE REALISATION DE L'INVENTION

Le procédé et le dispositif sont décrits simultanément dans la description.

Le dispositif, représenté à la figure 1, illustre le concept du procédé selon l'invention. Comme moyens standardisés de terminaison de câbles, il comprend principalement un bloc 1, ce qui peut être en matière plastique, à l'intérieur duquel est inséré, pour chaque fil électrique à installer, un moyen de blocage. En effet, le principe du dispositif selon l'invention consiste plus particulièrement à maintenir fixée l'extrémité libre 10 d'un fil 2 dans une pièce, ou un panneau permettant une connexion ultérieure simple, rapide, sans avoir à reconnaître ou manipuler le fil 2 en question.

A cet effet, les moyens de blocage peuvent être constitués d'une pièce de blocage 3 pouvant s'insérer dans une cavité 9 du bloc 1. Cette pièce de blocage 3 possède une languette 5, flexible, placée dans une partie de blocage 4 de la cavité 9 pour y assurer le blocage du fil 2, par l'intermédiaire de son extrémité 6. La pièce de blocage 3 est de préférence en matière plastique.

Le blocage s'effectue, comme le montrent les deux positions de la languette 5 schématisée sur la figure 1, grâce à la flexibilité de cette languette 5. En effet, le fil 2 est introduit dans un logement 7 qui passe par l'extrémité de la partie de blocage 4 de la cavité 9, de préférence de façon tangentielle à celle-ci. Le diamètre du logement 7 est prévu supérieur au diamètre extérieur du fil 2 et peut accepter plusieurs types de fils ayant des sections conductrices différentes et ayant des diamètres externes différents. D'autre part comme le montre la représentation en traits interrompus, la longueur de la languette 5 est prévue pour pénétrer, par son extrémité 6, à l'intérieur du volume du logement 7 à l'intérieur de la partie de blocage 4. De la sorte, lorsque la pièce de blocage 3 est introduite dans la cavité 9, l'extrémité de la languette 6 se trouve dans le volume du logement 7. Ainsi, lorsqu'on introduit un fil 2 dans le logement 7, celui-ci a tendance à soulever la languette 5 (représentation en traits forts), car celle-ci est flexible et est légèrement orientée en arrière, dans la direction d'introduction du fil 2, c'est-à-dire légèrement inclinée du côté opposé à l'issue du logement 7.

Ceci a pour effet que, compte tenu des coefficients de frottement existant entre l'extrémité 6 de la languette 5 et le fil 2, une tentative d'extraction de ce dernier hors du logement 7 a pour effet que l'extrémité 6 de la languette 5 a tendance à pénétrer dans le fil 2. De manière plus précise, l'adhérence entre l'isolant recouvrant le fil 2 et l'extrémité 6 de la languette 5 force cette dernière à pénétrer plus encore dans l'isolant du fil 2. La languette s'incurve alors encore plus pour venir en contact avec une surface inclinée 10 de la cavité 9 prévue en regard de la base de la languette 5. Cette surface inclinée 10 peut faciliter l'arc-boutement de la languette 5 contre le fil 2 et renforcer le blocage de ce dernier. La languette 5 empêche ainsi le fil 2 d'être extrait du bloc 1 en le bloquant contre une paroi du logement 7.

Sur cette figure 1, plusieurs cavités 9 ont été représentées en concordance avec un même nombre de fils 2 qui peuvent donc être introduits et maintenus au moyen d'un seul bloc 1. Il est ainsi possible, lors de l'installation de l'infrastructure électrique d'un bâtiment, de loger l'extrémité de chacun des fils d'un câble débouchant dans une pièce ou un local dans un seul bloc 1. Les fils 2 sont ainsi maintenus dans une place déterminée dans un bloc prévu à cet effet, jusqu'à leur connexion définitive.

La connexion définitive avec les connecteurs des appareils à alimenter se fait de manière préférentielle à l'aide d'un trou de connexion 8 traversant le logement 7. Ce trou de connexion 8 peut être placé de préférence vers l'extrémité intérieure du logement 7. Il suffit alors d'introduire le fil 2 jusqu'à ce qu'il traverse ce trou de connexion 8 pour que la future connexion puisse être assurée. Ce trou de connexion 8 est prévu avec un passage intérieur correspondant à l'élément de connexion à relier aux fils 2.

On comprend aisément que, lors de l'installation de ces fils électriques, il est très facile de glisser chaque fils 2 dans un logement 7 d'un bloc 1 pour que ces câbles 2 y soient maintenus jusqu'à leur connexion définitive. Il est également possible de repérer sur le bloc 1 l'identité de chacun des fils et des câbles.

La figure 2 montre un exemple d'utilisation du dispositif selon l'invention avec un panneau standardisé 11 prévu pour recevoir une grande quantité de câbles d'alimentation à connecter avec une même grande quantité de connecteurs spéciaux ou standardisés. Le panneau 11 peut recevoir sur deux parois 19 placées en vis-à-vis des boîtiers 12 spécialement adaptés à la connexion à réaliser. La fixation des boîtiers 12 sur le panneau 11 peut être effectuée au moyen de tétons fendus 13. Dans chacun de ces boîtiers 12 peuvent être insérés un ou plusieurs blocs 14 dont le rôle est identique à celui du bloc 1 de la figure 1 mais dont la forme est différente. Par exemple, le bloc 14 peut recevoir deux séries opposées de pièces de blocage 3. Les logements 7 du bloc 14 débouchent vers l'ouverture 20 du boîtier 12 dans la réalisation représentée. La connexion des fils est effectuée avec un circuit imprimé 15 placé lui-même également dans le boîtier 12. Le bloc 14 est fixé sur le circuit imprimé 15, de préférence au moyen d'un support intermédiaire 16, et au moyen de tétons fendus 17.

On peut ainsi fixer sur un circuit imprimé 15 une grande quantité de câbles au moyen d'un bloc 14, avant même que la connexion du circuit imprimé 15 avec un appareil ultérieur soit réalisée. Cette connexion peut être effectuée au moyen d'une prise spéciale 18 placée à l'extrémité du boîtier 12. Plusieurs boîtiers 12 peuvent être placés sur un même panneau 11, en l'occurrence deux, comme le montre la figure 2.

Le boîtier 12 permet de protéger mécaniquement l'ensemble de la connexion. Il peut être en matière plastique, de préférence conductrice pour servir à la protection contre des ondes électromagnétiques ou électricité statique.

La connexion électrique entre les fils placés dans les logements 7 et le circuit imprimé 15 peut s'effectuer à l'aide de deux contacts à dénuder 21 placés dans les trous de connexion 8 de la figure 1 et dans des trous de connexion analogues placés dans le circuit imprimé 15.

Chaque boîtier 12 peut être détaché d'un panneau 11 pour être installé autre part, notamment sur une embase fixée à un mur, et constituer ainsi une prise murale.

On conçoit ainsi qu'une fois les câbles installés dans le dispositif de terminaison selon l'invention, n'importe quel utilisateur peut venir réaliser la connexion définitive avec des fils de connexion électrique sans utiliser d'outils spéciaux, comme cela est le cas le plus souvent. N'importe quel utilisateur peut donc installer lui-même une grande partie des prises des locaux à aménager.

Le bloc peut être en plastique transparent pour permettre de visualiser le bon positionnement de tous les fils. De manière générale, le dispositif selon l'invention peut être placé très tôt lors du câblage de l'immeuble sur tous les câbles qui seront affectés ultérieurement en fonction de l'évolution de l'aménagement des locaux à alimenter électriquement. Par la suite, il est possible de retirer d'un panneau, un ou plusieurs dispositifs et le changer de place. Ces manipulations se font sans risque d'erreurs, car le dispositif garde les différents fils à leur place, c'est-à-dire dans l'ordre de câblage prévu. Ceci est assuré par le fait que, une fois introduits dans les logements du bloc, les fils ne peuvent plus y être retirés. Il est donc impossible d'intervertir plusieurs fils entre eux.

Le dispositif selon l'invention est de dimension réduite. La longueur des câbles et fils dénudée est réduite au strict minimum, cette longueur étant beaucoup plus courte que sur les barrettes de contact à dénuder. De par sa conception, ce dispositif protège tous les câbles, même très légèrement dénudés. Il est possible d'utiliser le dispositif selon l'invention pour des liaisons électriques et des raccordements téléphoniques ou informatiques.

La réalisation décrite est faite avec un moyen de blocage réalisé sous la forme d'une languette. D'autres solutions peuvent être envisagées. On peut citer par exemple :
- une came anti-retrait.
- trois lamelles montées sur un cône anti-retrait ;
- des tiges de blocage ou un cône de rétention.

## Revendications

1. Procédé d'installation de câbles électriques (2) dans un immeuble pendant la construction de cet immeuble, caractérisé en ce que, en vue de permettre la connexion ultérieure des câbles (2) aux appareils qu'ils doivent alimenter une fois que la construction de l'immeuble est terminée, il consiste à utiliser des moyens de terminaison standardisés de câbles à l'extrémité de chacun de ces câbles, pour stocker provisoirement ces extrémités de câbles de façon déterminée et identifiable et permettre la connexion ultérieure de chacun des câbles à diverses installations, prises ou connexions standardisées de façon correspondante aux moyens de terminaison.

2. Dispositif de terminaison de câbles électriques (2) installés dans un immeuble et destinés à être connectés ultérieurement à divers appareils à alimenter, comportant :
- un bloc (1, 14) comportant au moins une cavité (9) traversée par un logement (7) débouchant pour un fil (2), le logement (7) étant traversé par un trou de connexion (8) ; et
- au moins un moyen de blocage se logeant dans la cavité (9) et bloquant le câble correspondant (2) à l'intérieur du dispositif.

3. Dispositif selon la revendication 2, caractérisé en ce que chaque moyen de blocage est réalisé sous la forme d'une pièce de blocage (3) comprenant une patte flexible (5), oblique et orientée vers l'intérieur du logement (7) dont l'extrémité (6) aboutit dans la partie de connexion (4) de la cavité (3) occupée par le logement (7) pour pouvoir faire pression sur le fil (2) et le maintenir en place et empêcher toute opération de retrait du fil (2).

4. Dispositif selon la revendication 3, caractérisé en ce que le bloc (1, 14) et la pièce de blocage (3) sont en matière plastique.

5. Dispositif selon la revendication 3 ou 4, caractérisé en ce qu'il comprend un circuit imprimé (15) fixé au bloc (14) au moyen de tétons fendus (17).

6. Dispositif selon la revendication 5, caractérisé en ce qu'il comprend un support intermédiaire (16) placé entre le bloc (14) et le circuit imprimé (15).

7. Dispositif selon l'une quelconque des revendications 3 à 6, caractérisé en ce qu'il comprend un boîtier (12) à l'intérieur duquel peuvent être insérés un ou plusieurs ensembles composés d'un bloc (14) et une ou plusieurs pièces de blocage (3).

8. Dispositif selon la revendication 7, caractérisé en ce qu'il comprend un panneau (11) pouvant recevoir au moins un boîtier (12).

9. Dispositif selon la revendication 7, caractérisé en ce qu'il comprend une embase pouvant recevoir le boîtier (12) transformant ce dernier en prise murale.
